# EUROPÄISCHE PATENTSCHRIFT

(11) **EP 4 617 432 B1**
(45) Veröffentlichungstag und Bekanntmachung des Hinweises auf die Patenterteilung: **28.01.2026**
(21) Anmeldenummer: 24162605.0
(22) Anmeldetag: 11.03.2024
(51) Int. Cl.: E01D 19/10, E01D 21/00, E04G 13/06

(54) **GESIMSSCHALUNGSTRAGEINHEIT**
CORNICE FORMWORK SUPPORT UNIT
UNITÉ DE SUPPORT DE COFFRAGE POUR CORNICHES

(43) Veröffentlichungstag der Anmeldung: 17.09.2025
(73) Patentinhaber: DOKA GmbH, 3300 Amstetten (AT)
(72) Erfinder: ZILLNER, Johann, 3300 Amstetten (AT); KIRCHHOFER, Johannes, 3300 Amstetten (AT); SPANDL, Jürgen, 3300 Amstetten (AT)
(74) Vertreter: SONN Patentanwälte GmbH & Co KG

(56) Entgegenhaltungen:
- EP-A1- 4 101 985
- DE-A1- 102009 005 657
- DE-U1- 202008 015 147
- KR-A- 20190 056 120

## Beschreibung

Die Erfindung betrifft eine Gesimsschalungstrageinheit zur Befestigung an einem Kragarm, vorzugsweise an einem Brückenkragarm, aufweisend:
eine Aufhängeeinrichtung mit einem Aufhängekopf zur Befestigung an dem Kragarm, wobei der Aufhängekopf jeweils ein Verankerungsteil zur Verankerung in dem Kragarm und ein Druckteil zur Abstützung an dem Kragarm aufweist,
einen Gesimsträger, welcher an der Aufhängeeinrichtung montiert ist,
eine Gesimszwinge zur Abstützung einer Gesimsschalungseinrichtung, wobei die Gesimszwinge an dem Gesimsträger montiert ist.

Weiters betrifft die Erfindung eine Gesimsschalungstragvorrichtung, aufweisend:
eine Anordnung von Gesimsschalungstrageinheiten, welche in Abständen entlang des Kragarmes, vorzugsweise des Brückenkragarms, befestigbar sind.

Schließlich betrifft die Erfindung eine Gesimsschalung zum Herstellen einer Gesimskappe an einem Kragarm, vorzugsweise einer Brücke, aufweisend:
eine Gesimsschalungstragvorrichtung,
ein Schalungselement, vorzugsweise ein Außenschalungselement, welches von den Gesimszwingen abgestützt wird.

Aus der EP 4 101 985 ist eine solche Gesimsschalung bekannt, mit welcher eine Gesimskappe an einer Brücke hergestellt werden kann. Beim Bau von Betonbrücken wird eine Pfeilerkonstruktion mit einem Brückenüberbau versehen. Der Brückenüberbau weist meist eine Kragarmplatte auf, die seitlich über die Pfeilerkonstruktion hinausragt. An die seitlich überstehenden Ränder der Kragplatte wird die Gesimskappe anbetoniert. Zur Fertigung der Gesimskappe wird der Raum, den die Gesimskappe einnehmen soll, mit Schalungselementen bestehend aus einem Innenschild, einem Außenschild und einem Bodenschild umbaut. Die Schalungselemente werden von einer Stützvorrichtung getragen, welche an der Unterseite der Kragarmplatte, der sogenannten Brückenuntersicht, aufgehängt wird. Dafür weist die Stützvorrichtung eine Anordnung von Aufhängeköpfen auf, welche an der Unterseite der Kragarmplatte verankert werden. An den Aufhängeköpfen sind Vertikalprofile angebracht, an denen Stützkonsolen für die Schalungselemente montiert sind. Die Aufhängeköpfe weisen Verankerungsstellen, an denen die Aufhängeköpfe im Kragarm verankert werden, und Stützstellen, an denen die Aufhängeköpfe an der Unterseite des Kragarms abgestützt sind, auf. Somit bildet der Aufhängekopf an der Verankerungsstelle einen Zugpunkt und an der Stützstelle einen Druckpunkt aus. Aus statischen Gesichtspunkten ist es günstig, wenn der Abstand zwischen Zug- und Druckpunkt möglichst groß ist. In der Praxis ergibt sich jedoch das Problem, dass die Kragarme sehr unterschiedlich ausgestaltet sein können.

Vor diesem Hintergrund besteht die Aufgabe der vorliegenden Erfindung darin, zumindest einzelne Nachteile des Standes der Technik zu lindern bzw. zu beheben. Die Erfindung setzt sich bevorzugt zum Ziel, die Aufhängung der Gesimsschalung bei unterschiedlichen Kragarmgeometrien mit möglichst guten statischen Eigenschaften zu ermöglichen.

Diese Aufgabe wird durch eine Gesimsschalungstrageinheit nach Anspruch 1, eine Gesimsschalungstragvorrichtung nach Anspruch 14 und eine Gesimsschalung nach Anspruch 15 gelöst. Bevorzugte Ausführungsformen der Erfindung sind in den abhängigen Ansprüchen angegeben.

Erfindungsgemäß sind das Verankerungsteil und das Druckteil zur Längeneinstellung des Aufhängekopfs in zumindest zwei Montagepositionen miteinander verbindbar.

In Gebrauch ist der Aufhängekopf an der Unterseite des Kragarms, im Fall einer Brücke an der sogenannten Brückenuntersicht, befestigt. Die Längsrichtung des Aufhängekopfes ist dabei vorzugsweise im Wesentlichen in horizontaler Richtung und vorzugsweise im Wesentlichen senkrecht zum auskragenden Längsrand des Kragarms erstreckt, welcher bevorzugt als Kragarmplatte ausgeführt ist. Vorteilhafterweise kann die Länge des Aufhängekopfs durch die wahlweise Anordnung des Verankerungs- und des Druckteils in der ersten oder der zweiten Montageposition verändert werden. In der ersten Montageposition weist der Aufhängekopf eine geringere Länge, d.h. Erstreckung in Längsrichtung des Aufhängekopfs, als in der zweiten Montageposition auf. Somit kann der Abstand zwischen der Verankerungsstelle, mit welcher der Aufhängekopf in dem Kragarm verankert wird, und der Druckstelle, mit welcher der Aufhängekopf an der Unterseite des Kragarms abgestützt wird, variiert werden. Dadurch kann der Hebelarm zwischen der als Zugpunkt wirkenden Verankerungsstelle und der als Druckpunkt wirkenden Druckstelle des Aufhängekopfs je nach Ausgestaltung des Kragarms verlängert oder verkürzt werden. Somit kann die Auskragung des Kragarms optimal genutzt werden. Bei einem breiteren Kragarm, beispielsweise einer Autobahnbrücke, kann der Aufhängekopf in der zweiten Montageposition angeordnet werden, um den Abstand zwischen dem Zug- und dem Druckpunkt zu maximieren. Bei einem schmäleren Kragarm, beispielsweise bei einer Landstraßenbrücke, kann der Aufhängekopf in der ersten Montageposition angeordnet werden, so dass der Aufhängekopf an der Unterseite des Kragarms Platz findet. Das hat den Vorteil, dass die Aufhängeeinrichtung bei jedem Brückenkragarm mit optimalem Hebelarm am Kragarm aufgehängt ist. Vorteilhaft ist weiters, dass derselbe Aufhängekopf für unterschiedliche Kragarme, vorzugsweise für unterschiedliche Brückenkragarme, verwendet werden kann.

Bei einer bevorzugten Ausführungsform sind das Verankerungsteil und das Druckteil zur Längeneinstellung des Aufhängekopfs in zumindest drei Montagepositionen, vorzugsweise in zumindest vier Montagepositionen, miteinander verbindbar. Somit weist der Aufhängekopf bei dieser Ausführung zusätzlich zu der oben beschriebenen ersten und zweiten Montageposition zumindest eine dritte Montageposition, vorzugsweise zudem eine vierte Montageposition, auf, wobei jede Montageposition einem anderen Abstand zwischen der Verankerungs- und der Druckstelle des Aufhängekopfs entspricht.

Zur Längeneinstellung ist es günstig, wenn das Druckteil gegenüber dem Verankerungsteil teleskopierbar ist. Somit sind das Verankerungs- und das Druckteil als Teleskopelemente ausgebildet. Durch Teleskopieren des Druckteils gegenüber dem Verankerungsteil kann die Länge des Aufhängekopfs verändert werden. In der gewünschten Montageposition wird das Druckteil am Verankerungsteil fixiert.

Zur Fixierung des Druckteils gegenüber dem Verankerungsteil in der jeweiligen Montageposition ist bei einer bevorzugten Ausführungsform ein Bolzen zur Verbindung des Druckteils mit dem Verankerungsteil wahlweise in einer der zumindest zwei Montagepositionen vorgesehen.

Zum reversibel, **d.h.** wiederholt und beschädigungsfrei, lösbaren Verbinden des Druckteils mit dem Verankerungsteil in der gewünschten Montageposition weisen das Druckteil und das Verankerungsteil bei einer bevorzugten Ausführungsform korrespondierende Befestigungsöffnungen auf, wobei in den zumindest zwei Montagepositionen jeweils zumindest ein Paar von Befestigungsöffnungen des Verankerungs- und des Druckteils fluchtend angeordnet und über den Bolzen miteinander verbunden sind.

Bei einer bevorzugten Ausführungsform ist als Bolzen ein Mehrfachbolzen, vorzugsweise ein Doppelbolzen, mit mehreren, vorzugsweise mit zwei, Bolzenelementen vorgesehen, welche über ein Verbindungsteil, vorzugsweise über eine Verbindungsplatte, miteinander verbunden sind. Durch die Anordnung des Mehrfachbolzens kann einerseits die Länge des Aufhängekopfs festgelegt und andererseits eine Sicherung gegen Verkippen in der jeweiligen Montageposition erreicht werden.

Um die Verfügbarkeit des Bolzens für die Sicherung in der jeweiligen Montageposition zu gewährleisten, ist der Bolzen, vorzugsweise der Mehrfachbolzen, bei einer bevorzugten Ausführungsform über ein Sicherungsseil unverlierbar mit dem Verankerungsteil oder mit dem Druckteil verbunden.

Um die Verbindung des Druckteils mit dem Verankerungsteil in der jeweiligen Montageposition sicherzustellen, ist das durch die Befestigungsöffnung durchragende Ende des Bolzens bei einer bevorzugten Ausführungsform über einen Sicherungssplint gegen ein Herausrutschen aus den Befestigungsöffnungen gesichert.

Um eine präzise Verstellung zu ermöglichen, weist das Verankerungsteil bei einer bevorzugten Ausführungsform zwei Halteflansche auf, zwischen denen ein Verbindungsabschnitt des Druckteils angeordnet ist. Die Halteflansche sind bevorzugt im Wesentlichen vertikal angeordnet. Bevorzugt weisen die Halteflansche jeweils zumindest eine Befestigungsöffnung, vorzugsweise jeweils mehrere Befestigungsöffnungen, auf. Entsprechend weist der Verbindungsabschnitt des Druckteils zumindest eine Befestigungsöffnung, vorzugsweise mehrere Befestigungsöffnungen, auf. Bevorzugt ist der Verbindungsabschnitt des Druckteils seitlich im Wesentlichen passgenau zwischen den zwei Halteflanschen des Verankerungsteils angeordnet. Der Verbindungsabschnitt ist bevorzugt durch ein Formteil, insbesondere ein hohles Formteil, mit einem geschlossenen Querschnitt, vorzugsweise mit einem im Wesentlichen rechteckigen Querschnitt, insbesondere mit abgerundeten Ecken, gebildet. Durch unterschiedlich weites Verschieben des Verbindungsabschnitts des Druckteils gegenüber dem Verankerungsteil können verschiedene Paare von Befestigungsöffnungen am Druck- bzw. Verankerungsteil fluchtend angeordnet und mit dem Bolzen versehen werden, so dass der Aufhängekopf in der gewünschten Montageposition angeordnet wird.

Bei einer bevorzugten Ausführungsform sind die Halteflansche des Verankerungsteils, vorzugsweise an ihren oberen Stirnseiten, über ein Versteifungselement, vorzugsweise über eine Versteifungsplatte, miteinander verbunden. Mit dieser Ausführung kann sichergestellt werden, dass die gegenüberliegenden Befestigungsöffnungen des Druck- bzw. Verankerungsteils für das Durchstecken des Bolzens fluchtend angeordnet sind. Vorteilhafterweise kann mit dem Versteifungselement verhindert werden, dass die Halteflansche aus ihrer vorzugsweise parallelen Anordnung zueinander verbogen werden, wodurch die fluchtende Anordnung der Befestigungsöffnungen nicht mehr gewährleistet wäre.

Vorzugsweise, aber nicht zwingend, sind die Halteflansche einteilig mit einem Verankerungsabschnitt des Verankerungsteils verbunden. Die Verankerungsstelle des Verankerungsteils weist bevorzugt eine Aufnahmeöffnung, insbesondere eine einseitig offene Aufnahmeöffnung, zum Anordnen, insbesondere zum Einschieben, einer Verankerungseinrichtung zur Verankerung im Beton des Kragarms auf.

Bei einer bevorzugten Ausführungsform weist die Aufhängeeinrichtung ein Tragelement, insbesondere einen Vertikalträger, auf, an welchem der Gesimsträger montiert ist, wobei das Tragelement, vorzugsweise das obere Ende des Tragelements, an dem Verankerungsteil, vorzugsweise am vorderen Ende des Verankerungsteils, montiert ist. Das vordere Ende des Verankerungsteils ist dem auskragenden Rand des Kragarms zugewandt.

Zur Lastableitung ist es günstig, wenn das Druckteil des Aufhängekopfs eine Verbindungsnase, vorzugsweise mit einer Montageöffnung, aufweist, wobei eine Verbindungsstrebe einerseits mit der Verbindungsnase des Druckteils und andererseits mit dem Tragelement verbunden ist. Bevorzugt ist die Verbindungsstrebe als Diagonalstrebe ausgeführt, welche winkelig zu dem Aufhängekopf und zum Tragelement angeordnet ist.

Bei einer bevorzugten Ausführungsform ist ein Arbeitsbühnenträger, vorzugsweise unterhalb des Gesimsträgers, mit dem Tragelement verbunden. Bevorzugt erstreckt sich der Arbeitsbühnenträger im Wesentlichen senkrecht zum Tragelement und/oder im Wesentlichen in horizontaler Richtung.

Bei einer bevorzugten Ausführungsform ist die Länge des Aufhängekopfs und damit insbesondere der Abstand zwischen der Verankerungs- und der Druckstelle des Aufhängekopfs um zumindest 5 cm oder um zumindest 10 cm, vorzugsweise um zumindest 15 cm, beispielsweise um im Wesentlichen 20 cm, verstellbar. Je nach Ausführung kann die Länge des Aufhängekopfs in einzelnen Stufen oder im Wesentlichen stufenlos verstellbar sein.

Bei einer bevorzugten Ausführungsform weist die Gesimsschalungseinrichtung ein Bodenschalungselement und/oder ein Außenschalungselement und/oder ein Innenschalungselement auf. Das Außenschalungselement ist bevorzugt mit Hilfe der Gesimszwinge positionierbar. Die Gesimszwinge ist bevorzugt in horizontaler Richtung verstellbar an dem Gesimsträger angeordnet. Die Gesimszwinge ist bevorzugt rückseitig mit Hilfe einer diagonalen Stützstreben an dem Gesimsträger abgestützt.

Die Erfindung wird nachstehend anhand eines in den Zeichnungen dargestellten Ausführungsbeispiels weiter erläutert.
Fig. 1 zeigt eine Seitenansicht einer erfindungsgemäßen Gesimsschalung, bei welcher ein Aufhängekopf in mehreren Montagepositionen mit unterschiedlichen Längen an der Unterseite eines Brückenkragarms montiert werden kann.
Fig. 2 zeigt eine 3D-Ansicht der Gesimsschalung der Fig. 1.
Fig. 3 zeigt eine 3D-Ansicht des erfindungsgemäßen Aufhängekopfs.
Fig. 4 zeigt eine Draufsicht des erfindungsgemäßen Aufhängekopfs.
Fig. 5 zeigt eine Seitenansicht des erfindungsgemäßen Aufhängekopfs in einer ersten Montagestellung, in welcher der Aufhängekopf die kürzeste Länge hat.
Fig. 6 zeigt eine Schnittansicht des erfindungsgemäßen Aufhängekopfs entlang der Linie VI-VI in Fig. 5.
Fig. 7 zeigt eine weitere Seitenansicht des erfindungsgemäßen Aufhängekopfs.
Fig. 8 zeigt eine Fig. 5 entsprechende Seitenansicht des erfindungsgemäßen Aufhängekopfs in einer zweiten Montagestellung, in welcher der Aufhängekopf die zweitkürzeste Länge hat.
Fig. 9 zeigt eine Fig. 5 und Fig. 8 entsprechende Seitenansicht des erfindungsgemäßen Aufhängekopfs in einer dritten Montagestellung, in welcher der Aufhängekopf die zweitlängste Länge hat.
Fig. 10 zeigt eine Fig. 5, Fig. 8 und Fig. 9 entsprechende Seitenansicht des erfindungsgemäßen Aufhängekopfs in einer vierten Montagestellung, in welcher der Aufhängekopf am längsten ist.
Fig. 11 zeigt eine schaubildliche Ansicht des Aufhängekopfs.

Fig. 1 und Fig. 2 zeigen eine Gesimsschalung 1, welche an einem Kragarm 2, d.h. an einem vorzugsweise im Wesentlichen in horizontaler Richtung erstreckten, seitlich frei auskragenden Randbereich, hier einer schematisch dargestellten Brücke 3 befestigt ist. Mit Hilfe der Gesimsschalung 1 kann an den Kragarm 2 eine Gesimskappe 2A anbetoniert werden.

Für die Zwecke dieser Offenbarung beziehen sich die Orts- und Richtungsangaben, wie "oben", "unten", "vertikal", "horizontal", auf den bestimmungsgemäßen Montagezustand der Gesimsschalung 1 an der Brücke 3.

Die Gesimsschalung 1 weist eine Gesimsschalungstragvorrichtung 4 mit einer Mehrzahl, insbesondere einer Vielzahl, von vorzugsweise identen Gesimsschalungstrageinheiten 5 auf, welche in horizontalen Abständen zueinander in Längsrichtung des Kragarms 2 befestigt sind. Die Gesimsschalungstrageinheiten 5 weisen jeweils eine Aufhängeeinrichtung 6 mit einem weiter unten im Detail beschriebenen Aufhängekopf 7 auf, welcher an der Unterseite des Kragarms 2 befestigt ist. Die Aufhängeeinrichtung 6 weist zudem ein Tragelement 8, im gezeigten Beispiel einen im Wesentlichen in vertikaler Richtung erstreckten Vertikalträger, auf. Das obere Ende des Tragelements 8 ist am vorderen (d.h. dem auskragenden Randbereich des Kragarms 2 zugewandten) Ende des Aufhängekopfs 7 montiert. Schließlich weist die Aufhängeeinrichtung 6 eine Verbindungsstrebe 9 auf. Das eine Ende der Verbindungsstrebe 9 ist mit dem hinteren (d.h. vom auskragenden Randbereich des Kragarms 2 abgewandten) Endbereich des Aufhängekopfs 7 und das andere Ende der Verbindungsstrebe 9 ist mit dem unteren (d.h. von der Unterseite des Kragarms 2 abgewandten) Ende des Tragelements 8 verbunden. Somit ist die Verbindungsstrebe 9 als diagonale Druckstrebe zwischen dem Vertikalträger und dem Aufhängekopf 7 angeordnet.

An dem Tragelement 8 ist ein Gesimsträger 10 reversibel lösbar montiert. Der als Stützkonsole ausgebildete Gesimsträger 10 weist einen Horizontalträger 11 mit einem ersten Längsende und mit einem zweiten Längsende auf. Der Horizontalträger 11 ist mit seinem ersten Längsende an dem Vertikalträger montiert. Der Gesimsträger 10 weist zudem eine Diagonalstrebe 12 zur unterseitigen Abstützung des Horizontalträgers 11 auf. Der Gesimsträger 10 ist in der Höhe und in der Neigung verstellbar mit dem Gesimsträger 10 verbunden. Somit kann der Horizontalträger 11 nicht nur in einer horizontalen Lage, sondern auch in einer zur Horizontalen geneigten Lage angeordnet werden.

Die Gesimsschalungstrageinheiten 5 weisen zudem jeweils einen Arbeitsbühnenträger 13 auf, welcher unterhalb des Gesimsträgers 10 mit dem Tragelement 8, hier mit dem unteren Ende des Tragelements 8, verbunden ist. Auf den Arbeitsbühnenträgern 13 ist ein Belag 14 mit einer im Wesentlichen horizontalen Arbeitsfläche angeordnet. Am hinteren Längsrand der Arbeitsbühnenträger 13, d.h. auf der vom Kragarm 2 abgewandten Längsseite, kann ein Geländer 15 vorgesehen sein.

Die Gesimsschalungstrageinheiten 5 weisen jeweils eine Gesimszwinge 16 auf, welche an dem jeweiligen Gesimsträger 8 montiert ist. Die Horizontalträger 11 tragen eine Gesimsschalungseinrichtung mit einer ersten Schalungseinrichtung 17 und einer zweiten Schalungseinrichtung 18, mit welchen in der gezeigten Ausführungsform eine Gesimskappe 19 am Gesims 2 hergestellt werden kann. Die erste Schalungseinrichtung 17 kann ein Bodenschalungselement aufweisen, mit welchem in der gezeigten Ausführung eine im Wesentlichen horizontale Schalfläche gebildet wird. Die zweite Schalungseinrichtung 18 kann ein Außenschalungselement aufweisen, mit welchem in der gezeigten Ausführung eine im Wesentlichen vertikale Schalfläche gebildet wird. Die zweite Schalungseinrichtung 18 wird mit Hilfe der im Wesentlichen vertikalen Gesimszwingen 16 positioniert, welche in horizontaler Richtung verstellbar an den Horizontalträgern 11 der Gesimsträger 10 angeordnet sind. Die Gesimszwingen 16 sind rückseitig mit Hilfe von diagonalen Stützstreben 24 an den Horizontalträgern 11 abgestützt. Die Stützstreben 24 sind derart teleskopierbar, dass die Neigung der Gesimszwingen 16 verstellbar ist. Somit können die Gesimszwingen 16 nicht nur in einer vertikalen Lage, sondern auch in einer zur Vertikalen geneigten Lage angeordnet werden. Weiters kann ein Innenschalungselement vorgesehen sein.

Wie aus Fig. 4 bis 10 ersichtlich, weist der Aufhängekopf 7 jeweils ein Verankerungsteil 26 zur Verankerung im Inneren des Betonkörpers des Kragarms 2 und ein Druckteil 25 zur Abstützung an der Unterseite des Betonkörpers des Kragarms 2, ohne Eingriff in den Betonkörper des Kragarms 2, auf. Der Aufhängekopf 7 ist in Längsrichtung 27 (vgl. Fig. 4) langgestreckt. Die Längsrichtung 27 des Aufhängekopfs 7 verläuft im Wesentlichen in horizontaler Richtung im Wesentlichen senkrecht zur Längsrichtung 28 (vgl. Fig. 2) des Kragarms 2. Die Länge des Aufhängekopfes 7, d.h. seine Erstreckung in Längsrichtung 27, ist verstellbar. Zur Längeneinstellung des Aufhängekopfs 7 sind das Verankerungsteil 26 und das Druckteil 25 in zumindest zwei Montagepositionen, vorzugsweise in zumindest drei Montagepositionen, im gezeigten Beispiel in genau vier Montagepositionen, miteinander verbindbar. Die Fig. 1 bis 7 zeigen die erste Montageposition, die Fig. 8 zeigt die zweite Montageposition, die Fig. 9 zeigt die dritte Montageposition und die Fig. 10 zeigt die vierte Montageposition. In den verschiedenen Montagepositionen weist der Aufhängekopf 7 unterschiedliche Längen auf. Vor der Montage am Kragarm 2 kann das Druckteil 25 durch Teleskopieren gegenüber dem Verankerungsteil 26 verstellt und in der gewünschten Montageposition fixiert werden, so dass der Aufhängekopf 7 in der gewünschten Länge vorliegt.

Wie aus Fig. 4 bis 10 ersichtlich, ist ein Bolzen 29 zur Verbindung des Druckteils 25 mit dem Verankerungsteil 26 wahlweise in einer der zumindest zwei Montagepositionen vorgesehen. Das Druckteil 25 und das Verankerungsteil 26 weisen jeweils Befestigungsöffnungen 30 (vgl. Fig. 6) auf. Je nach Montageposition sind unterschiedliche Befestigungsöffnungen 30 des Druckteils 25 bzw. des Verankerungsteils 26 fluchtend angeordnet. Der Bolzen 29 wird durch die fluchtend angeordneten Befestigungsöffnungen 30 gesteckt, um das Druckteil 25 in der gewünschten Montageposition mit dem Verankerungsteil 26 zu verbinden. Als Bolzen 29 ist bevorzugt ein Mehrfachbolzen, im gezeigten Beispiel ein Doppelbolzen, mit mehreren, im gezeigten Beispiel mit genau zwei, Bolzenelementen 31 vorgesehen. Die Bolzenelemente 31 sind unverlierbar miteinander verbunden. Zu diesem Zweck ist ein Verbindungsteil 32, im gezeigten Beispiel eine Verbindungsplatte, vorgesehen, welches die einen Enden der Bolzenelemente 31 miteinander verbindet. Die anderen Enden der Bolzenelemente 31 ragen durch das Druckteil 25 und das Verankerungsteil 26 hindurch und sind mit einem Sicherungssplint 33 gegen ein Herausrutschen aus den Befestigungsöffnungen 30 gesichert. Darüber hinaus ist der Mehrfachbolzen mittels eines Sicherungsseils 34 unverlierbar am Aufhängekopf 7, im gezeigten Beispiel am Verankerungsteil 26 des Aufhängekopfs 7, angeordnet.

Wie aus Fig. 4 bis 10 ersichtlich, weist das Verankerungsteil 26 zwei parallele Halteflansche 35 auf, welche einen Zwischenraum einschließen, in dem ein Verbindungsabschnitt 36 des Druckteils 25 im Wesentlichen passgenau, d.h. höchstens mit einem geringen seitlichen Spiel, angeordnet ist. An den Halteflanschen 35 sind jeweils Befestigungsöffnungen 30 für den Bolzen 29 vorgesehen. Vor dem Anordnen des Bolzens 29 ist der Verbindungsabschnitt 36 des Druckteils 25 in Längsrichtung 27 verschieblich zwischen den Halteflanschen 35 des Verankerungsteils 26 angeordnet. Der Verbindungsabschnitt 36 ist im gezeigten Beispiel als Formteil mit geschlossenem, vorzugsweise im Wesentlichen rechteckigem, Querschnitt ausgebildet. In der gewünschten Montageposition, bei fluchtender Anordnung der passenden Befestigungsöffnungen 30, wird der Bolzen 29 durch die Befestigungsöffnungen 30 gesteckt. Im gezeigten Beispiel sind die Halteflansche 35 des Verankerungsteils 26 an ihren oberen (d.h. der Unterseite des Kragarms 2 zugewandten) Stirnseiten über ein Versteifungselement 37 (vgl. Fig. 4 und Fig. 5) miteinander verbunden. Das Versteifungselement 37 ist im gezeigten Beispiel eine Versteifungsplatte, welche im Wesentlichen horizontal an der Oberseite des Aufhängekopfs 7 erstreckt ist.

Wie aus Fig. 4 und Fig. 5 ersichtlich, ist an der Oberseite des Verbindungsabschnitts 36 des Druckteils 25 eine Druckplatte 38 vorgesehen, welche an der Unterseite des Kragarms 2 abgestützt ist.

Wie aus Fig. 1 bis 7 (erste Montageposition), Fig. 8 (zweite Montageposition), Fig. 9 (dritte Montageposition) und Fig. 10 (vierte Montageposition) ersichtlich, ist die Druckplatte 38 des Druckteils 25 in den jeweiligen Montagepositionen unterschiedlich weit von einer Verankerungsstelle 39 des Verankerungsteils 26 beabstandet. Je nach Ausführung kann die Länge des Aufhängekopfs 7 und damit der Abstand des Druckteils 25 von der Verankerungsstelle 39 um zumindest 10 cm, insbesondere um zumindest 15 cm, beispielsweise um im Wesentlichen 20 cm, verstellt werden. Im gezeigten Beispiel weist die Verankerungsstelle 39 eine seitlich offene Aufnahmeöffnung 40 für eine Verankerungseinrichtung, vorzugsweise mit einer sogenannten Gesimshülse (nicht gezeigt), zur Verankerung im Beton des Kragarms auf. Weiters ist ein Befestigungskeil 41 zur Fixierung der Verankerungseinrichtung vorgesehen.

Wie aus Fig. 5 ersichtlich, weist das Druckteil 25 eine Verbindungsnase 42 auf, welche von dem hinteren Ende des Verbindungsabschnitts 36 nach unten absteht. Die Verbindungsnase 42 weist eine Montageöffnung 43 auf, an welcher das eine Ende der Verbindungsstrebe über einen Montagebolzen festgemacht werden kann.

## Patentansprüche

1. Gesimsschalungstrageinheit (5) zur Befestigung an einem Kragarm (2), vorzugsweise einer Brücke (3), aufweisend:
eine Aufhängeeinrichtung (6) mit einem Aufhängekopf (7) zur Befestigung an dem Kragarm (2), wobei der Aufhängekopf (7) jeweils ein Verankerungsteil (26) zur Verankerung in dem Kragarm (2) und ein Druckteil (25) zur Abstützung an dem Kragarm (2) aufweist,
einen Gesimsträger (10), welcher an der Aufhängeeinrichtung (6) montiert ist,
eine Gesimszwinge (16) zur Abstützung einer Gesimsschalungseinrichtung, wobei die Gesimszwinge (16) an dem Gesimsträger (10) montiert ist,
**dadurch gekennzeichnet, dass**
das Verankerungsteil (26) und das Druckteil (25) zur Längeneinstellung des Aufhängekopfs (7) in zumindest zwei Montagepositionen miteinander verbindbar sind.

2. Gesimsschalungstrageinheit (5) nach Anspruch 1, **dadurch gekennzeichnet, dass** das Druckteil (25) gegenüber dem Verankerungsteil (25) teleskopierbar ist.

3. Gesimsschalungstrageinheit (5) nach Anspruch 1 oder 2, **dadurch gekennzeichnet, dass** ein Bolzen (29) zur Verbindung des Druckteils (25) mit dem Verankerungsteil (26) wahlweise in einer der zumindest zwei Montagepositionen vorgesehen ist.

4. Gesimsschalungstrageinheit (5) nach Anspruch 3, **dadurch gekennzeichnet, dass** das Druckteil (25) und das Verankerungsteil (26) korrespondierende Befestigungsöffnungen (30) aufweisen, wobei in den zumindest zwei Montagepositionen jeweils zumindest ein Paar von Befestigungsöffnungen (30) fluchtend angeordnet und über den Bolzen (29) miteinander verbunden sind.

5. Gesimsschalungstrageinheit (5) nach Anspruch 4, **dadurch gekennzeichnet, dass** als Bolzen (29) ein Mehrfachbolzen, vorzugsweise ein Doppelbolzen, mit mehreren, vorzugsweise mit zwei, Bolzenelementen (31) vorgesehen ist, welche über ein Verbindungsteil (32), vorzugsweise über eine Verbindungsplatte, miteinander verbunden sind.

6. Gesimsschalungstrageinheit (5) nach Anspruch 4 oder 5, **dadurch gekennzeichnet, dass** der Bolzen (29), vorzugsweise der Mehrfachbolzen, über ein Sicherungsseil (34) unverlierbar mit dem Verankerungsteil (26) oder mit dem Druckteil (25) verbunden ist.

7. Gesimsschalungstrageinheit (5) nach einem der Ansprüche 4 bis 6, **dadurch gekennzeichnet, dass** das durch die Befestigungsöffnungen (30) durchragende Ende des Bolzens (29) über einen Sicherungssplint (33) gegen ein Herausrutschen aus den Befestigungsöffnungen (30) gesichert ist.

8. Gesimsschalungstrageinheit (5) nach einem der Ansprüche 1 bis 7, **dadurch gekennzeichnet, dass** das Verankerungsteil (26) zwei Halteflansche (35) aufweist, zwischen denen ein Verbindungsabschnitt (36) des Druckteils (25) angeordnet ist.

9. Gesimsschalungstrageinheit (5) nach Anspruch 8, **dadurch gekennzeichnet, dass** die Halteflansche (35) des Verankerungsteils (26), vorzugsweise an ihren oberen Stirnseiten, über ein Versteifungselement (37), vorzugsweise über eine Versteifungsplatte, miteinander verbunden sind.

10. Gesimsschalungstrageinheit (5) nach einem der Ansprüche 1 bis 9, **dadurch gekennzeichnet, dass** die Aufhängeeinrichtung (6) ein Tragelement (8), insbesondere einen Vertikalträger aufweist, an welchem der Gesimsträger (10) montiert ist, wobei das Tragelement (8), vorzugsweise das obere Ende des Tragelements (8), an dem Verankerungsteil (25), vorzugsweise am vorderen Ende des Verankerungsteils (26), montiert ist.

11. Gesimsschalungstrageinheit (5) nach einem der Ansprüche 1 bis 10, **dadurch gekennzeichnet, dass** das Druckteil (25) eine Verbindungsnase (42) aufweist, wobei eine Verbindungsstrebe (9) einerseits mit der Verbindungsnase (42) des Druckteils (25) und andererseits mit dem Tragelement (8) verbunden ist.

12. Gesimsschalungstrageinheit nach einem der Ansprüche 1 bis 11, **dadurch gekennzeichnet, dass** ein Arbeitsbühnenträger (13), vorzugsweise unterhalb des Gesimsträgers (10), mit dem Tragelement (8) verbunden ist.

13. Gesimsschalungstrageinheit (5) nach einem der Ansprüche 1 bis 12, **dadurch gekennzeichnet, dass** die Länge des Aufhängekopfs (7) um zumindest 5 oder um zumindest 10 cm, vorzugsweise um zumindest 15 cm, beispielsweise um im Wesentlichen 20 cm, verstellbar ist.

14. Gesimsschalungstragvorrichtung (4), aufweisend:
eine Anordnung von Gesimsschalungstrageinheiten (5) nach einem der Ansprüche 1 bis 13, welche in Abständen entlang des Kragarms (2) befestigbar sind.

15. Gesimsschalung (1), aufweisend:
eine Gesimsschalungstragvorrichtung (4) nach Anspruch 14,
ein Schalungselement, welches von den Gesimszwingen (16) abgestützt wird.

## Claims

1. Cornice formwork support unit (5) for attachment to a cantilever arm (2), preferably of a bridge (3), comprising:
a suspension device (6) with a suspension head (7) for attachment to the cantilever arm (2), wherein the suspension head (7) respectively comprises an anchoring part (26) for anchoring in the cantilever arm (2) and a pressure part (25) for supporting on the cantilever arm (2),
a cornice carrier (10), which is mounted on the suspension device (6),
a cornice clamp (16) for supporting a cornice formwork device, wherein the cornice clamp (16) is mounted on the cornice carrier (10),
**characterized in that**
the anchoring part (26) and the pressure part (25) are connectable to one another for length adjustment of the suspension head (7) in at least two assembly positions.

2. Cornice formwork support unit (5) according to claim 1, **characterized in that** the pressure part (25) is telescopable relative to the anchoring part (26).

3. Cornice formwork support unit (5) according to claim 1 or 2, **characterized in that** a bolt (29) for connecting the pressure part (25) to the anchoring part (26) is optionally provided in one of the at least two assembly positions.

4. Cornice formwork support unit (5) according to claim 3, **characterized in that** the pressure part (25) and the anchoring part (26) comprise corresponding fastening openings (30), wherein in the at least two assembly positions in each case at least one pair of fastening openings (30) is arranged in alignment and connected to one another via the bolt (29).

5. Cornice formwork support unit (5) according to claim 4, **characterized in that** a multiple bolt, preferably a double bolt, with several, preferably with two, bolt elements (31) is provided as the bolt (29), which are connected to one another via a connecting part (32), preferably via a connecting plate.

6. Cornice formwork support unit (5) according to claim 4 or 5, **characterized in that** the bolt (29), preferably the multiple bolt, is connected in a captive manner to the anchoring part (26) or to the pressure part (25) via a securing rope (34).

7. Cornice formwork support unit (5) according to one of claims 4 to 6, **characterized in that** the end of the bolt (29) projecting through the fastening openings (30) is secured against slipping out of the fastening openings (30) via a securing split pin (33).

8. Cornice formwork support unit (5) according to one of claims 1 to 7, **characterized in that** the anchoring part (26) comprises two holding flanges (35), between which a connecting section (36) of the pressure part (25) is arranged.

9. Cornice formwork support unit (5) according to claim 8, **characterized in that** the holding flanges (35) of the anchoring part (26), preferably at their upper end faces, are connected to one another via a stiffening element (37), preferably via a stiffening plate.

10. Cornice formwork support unit (5) according to one of claims 1 to 9, **characterized in that** the suspension device (6) comprises a support element (8), in particular a vertical carrier, on which the cornice carrier (10) is mounted, wherein the support element (8), preferably the upper end of the support element (8), is mounted on the anchoring part (25), preferably at the front end of the anchoring part (26).

11. Cornice formwork support unit (5) according to one of claims 1 to 10, **characterized in that** the pressure part (25) comprises a connecting lug (42), wherein a connecting strut (9) is connected on the one hand to the connecting lug (42) of the pressure part (25) and on the other hand to the support element (8).

12. Cornice formwork support unit according to one of claims 1 to 11, **characterized in that** a working platform carrier (13), preferably below the cornice carrier (10), is connected to the support element (8).

13. Cornice formwork support unit (5) according to one of claims 1 to 12, **characterized in that** the length of the suspension head (7) is adjustable by at least 5 or by at least 10 cm, preferably by at least 15 cm, for example by essentially 20 cm.

14. Cornice formwork support device (4), comprising:
an arrangement of cornice formwork support units (5) according to one of claims 1 to 13, which are attachable at intervals along the cantilever arm (2).

15. Cornice formwork (1), comprising:
a cornice formwork support device (4) according to claim 14,
a formwork element, which is supported by the cornice clamps (16).

## Revendications

1. Unité de support de coffrage de corniche (5) destinée à être fixée à un bras en porte-à-faux (2), de préférence d'un pont (3), comprenant :
une installation de suspension (6) avec une tête de suspension (7) pour la fixation au bras en porte-à-faux (2), la tête de suspension (7) comprenant une partie d'ancrage (26) pour l'ancrage dans le bras en porte-à-faux (2) et une partie de pression (25) pour l'appui contre le bras en porte-à-faux (2),
un support de corniche (10), qui est monté sur l'installation de suspension (6),
un étau de corniche (16) pour soutenir un dispositif de coffrage de corniche, l'étau de corniche (16) étant monté sur le support de corniche (10),
**caractérisée en ce que**
la partie d'ancrage (26) et la partie de pression (25) peuvent être reliées entre elles dans au moins deux positions de montage pour le réglage de la longueur de la tête de suspension (7).

2. Unité de support de coffrage de corniche (5) selon la revendication 1, **caractérisée en ce que** la partie de pression (25) est télescopique par rapport à la partie d'ancrage (25).

3. Unité de support de coffrage de corniche (5) selon la revendication 1 ou 2, **caractérisée en ce qu'**un boulon (29) est prévu pour relier la partie de pression (25) à la partie d'ancrage (26) dans l'une des au moins deux positions de montage au choix.

4. Unité de support de coffrage de corniche (5) selon la revendication 3, **caractérisée en ce que** la partie de pression (25) et la partie d'ancrage (26) présentent des ouvertures de fixation correspondantes (30), au moins une paire d'ouvertures de fixation (30) étant disposées de manière alignée dans chacune des au moins deux positions de montage et étant fixées l'une à l'autre au moyen du boulon (29).

5. Unité de support de coffrage de corniche (5) selon la revendication 4, **caractérisée en ce qu'**un boulon multiple est prévu comme boulon (29), de préférence un boulon double, avec plusieurs, de préférence deux, éléments de boulon (31) qui sont reliés entre eux par une partie de liaison (32), de préférence par une plaque de liaison.

6. Unité de support de coffrage de corniche (5) selon la revendication 4 ou 5, **caractérisée en ce que** le boulon (29), de préférence le boulon multiple, est relié de manière imperdable à la partie d'ancrage (26) ou à la partie de pression (25) par un câble de sécurité (34).

7. Unité de support de coffrage de corniche (5) selon l'une des revendications 4 à 6, **caractérisée en ce que** l'extrémité du boulon (29) dépassant à travers les ouvertures de fixation (30) est sécurisée contre le glissement hors des ouvertures de fixation (30) par une goupille de sécurité (33).

8. Unité de support de coffrage de corniche (5) selon l'une des revendications 1 à 7, **caractérisée en ce que** la partie d'ancrage (26) présente deux brides de maintien (35), entre lesquelles est disposée une section de liaison (36) de la partie de pression (25).

9. Unité de support de coffrage de corniche (5) selon la revendication 8, **caractérisée en ce que** les brides de maintien (35) de la partie d'ancrage (26), de préférence sur leurs faces frontales supérieures, sont reliées entre elles par un élément de renforcement (37), de préférence par une plaque de renforcement.

10. Unité de support de coffrage de corniche (5) selon l'une des revendications 1 à 9, **caractérisée en ce que** l'installation de suspension (6) comprend un élément porteur (8), en particulier un support vertical, sur lequel est monté le support de corniche (10), l'élément porteur (8), de préférence l'extrémité supérieure de l'élément porteur (8), étant monté sur la partie d'ancrage (25), de préférence à l'extrémité avant de la partie d'ancrage (26).

11. Unité de support de coffrage de corniche (5) selon l'une des revendications 1 à 10, **caractérisée en ce que** la partie de pression (25) présente un nez de liaison (42), une entretoise de liaison (9) étant reliée d'une part au nez de liaison (42) de la partie de pression (25) et d'autre part à l'élément porteur (8).

12. Unité de support de coffrage de corniche selon l'une des revendications 1 à 11, **caractérisée en ce qu'**un support de plate-forme de travail (13), de préférence en dessous du support de corniche (10), est relié à l'élément porteur (8).

13. Unité de support de coffrage de corniche (5) selon l'une des revendications 1 à 12, **caractérisée en ce que** la longueur de la tête de suspension (7) est réglable d'au moins 5 ou d'au moins 10 cm, de préférence d'au moins 15 cm, par exemple d'essentiellement 20 cm.

14. Dispositif de support de coffrage de corniche (4), comprenant :
un arrangement d'unités de support de coffrage de corniche (5) selon l'une des revendications 1 à 13, qui peuvent être fixées à des intervalles le long du bras en porte-à-faux (2).

15. Coffrage de corniche (1), comprenant :
un dispositif de support de coffrage de corniche (4) selon la revendication 14,
un élément de coffrage qui est soutenu par les étaux de corniche (16).
